# EUROPÄISCHE PATENTSCHRIFT

(11) **EP 2 890 283 B1**
(45) Veröffentlichungstag und Bekanntmachung des Hinweises auf die Patenterteilung: **02.08.2017**
(21) Anmeldenummer: 12751085.7
(22) Anmeldetag: 29.08.2012
(51) Int. Cl.: A47L 1/05, A47L 7/00, A47L 9/24, A47L 9/32, A47L 11/30

(54) **VERLÄNGERUNGSEINRICHTUNG EINES HARTFLÄCHENABSAUGSYSTEMS**
EXTENSION DEVICE OF A HARD SURFACES VACUUM CLEANING SYSTEM
DISPOSITIF DE PROLONGATION D'UN SYSTEME D'ASPIRATION DES SURFACES DURES

(43) Veröffentlichungstag der Anmeldung: 08.07.2015
(73) Patentinhaber: Alfred Kärcher GmbH & Co. KG, 71364 Winnenden (DE)
(72) Erfinder: STEWEN, Christian, 71672 Marbach (DE); LINDAUER, Rolf, 75446 Wiernsheim (DE)
(74) Vertreter: Hoeger, Stellrecht & Partner Patentanwälte mbB
(86) Internationale Anmeldenummer: PCT/EP2012/066795
(87) Internationale Veröffentlichungsnummer: WO 2014/032712

(56) Entgegenhaltungen:
- EP-A1- 0 822 776
- WO-A1-2005/061943
- WO-A1-2009/086892
- US-A1- 2010 242 209

## Beschreibung

Die Erfindung betrifft eine Verlängerungseinrichtung für ein tragbares Hartflächenabsauggerät zum Absaugen eines Flüssigkeits-Luftgemisches von einer Hartfläche, insbesondere von einer Fensterscheibe, mit einer Saugdüse, einem Saugaggregat und einem im Strömungsweg zwischen der Saugdüse und dem Saugaggregat angeordneten Abscheideeinrichtung zum Abscheiden von Flüssigkeit aus dem Flüssigkeits-Luftgemisch, wobei die Abscheideeinrichtung vorzugsweise über eine Flüssigkeitsauslassöffnung mit einem Schmutzflüssigkeitstank verbunden ist, und mit einem Handgriff zum Ergreifen des Hartflächenabsauggerätes.

Außerdem betrifft die Erfindung ein Hartflächenabsaugsystem mit einem tragbaren Hartflächenabsauggerät wie es voranstehend beschrieben ist und mit einer Verlängerungseinrichtung.

Tragbare Hartflächenabsauggeräte mit einer Saugdüse, einem Saugaggregat und einer im Strömungsweg zwischen der Saugdüse und dem Saugaggregat angeordneten Abscheideeinrichtung kommen zum Absaugen von Hartflächen zum Einsatz, insbesondere zum Absaugen gefliester Wände und Böden und auch zum Entfernen eines Wasserfilms von einer Glasfläche, beispielsweise einer Fensterscheibe. Die Saugdüse weist hierzu üblicherweise mindestens eine flexible Abstreiflippe auf und kann an der abzusaugenden Hartfläche manuell entlanggeführt werden. Die Saugdüse steht über einen Strömungsweg mit einem Saugaggregat in Strömungsverbindung, unter dessen Wirkung ein Unterdruck erzeugt werden kann, so dass ein Flüssigkeits-Luftgemisch über die Saugdüse in ein Gehäuse des Hartflächenabsauggeräts eingesaugt werden kann. Im Strömungsweg zwischen der Saugdüse und dem Saugaggregat befindet sich eine Abscheideeinrichtung. Diese weist üblicherweise mindestens ein Abscheideelement auf, das in einer Abscheidekammer angeordnet ist. Die Abscheidekammer kann vom Saugaggregat mit Unterdruck beaufschlagt werden und mit Hilfe des mindestens einen Abscheideelements kann Flüssigkeit aus dem eingesaugten Flüssigkeits-Luftgemisch abgeschieden werden. Die abgeschiedene Flüssigkeit kann in einen Flüssigkeitstank des Hartflächenabsauggeräts gelangen. Die Verbindung zwischen der Abscheidekammer und dem Flüssigkeitstank kann über eine Flüssigkeitsauslassöffnung der Abscheidekammer erfolgen. Zur Energieversorgung kann das Hartflächenabsauggerät mindestens eine wiederaufladbare Batterie aufweisen.

Derartige Hartflächenabsauggeräte sind aus den Veröffentlichungen
WO 2009/086891 A1, WO 2009/086892 A1 und WO 2009/086893 A1 bekannt. Sie haben sich in der Praxis bewährt. Insbesondere Fensterscheiben und Spiegelflächen können mit ihrer Hilfe wirkungsvoll gereinigt werden. Hierzu ergreift der Benutzer das Hartflächenabsauggerät an einem Handgriff und führt es an der Fensterscheibe bzw. an der Spiegelfläche entlang. Ein auf der Fensterscheibe oder der Spiegelfläche befindlicher Wasserfilm kann wirkungsvoll abgesaugt und in den Schmutzflüssigkeitstank überführt werden. Letzterer kann bei Bedarf entleert werden.

Wünschenswert ist es, den Bereich der Hartfläche, den der Benutzer mittels des Hartflächenabsauggeräts auf einfache Weise erreichen kann, zu vergrößern. Dies gilt beispielsweise für großflächige Fensterscheiben und hochgelegene Dachfenster. Für die Reinigung derartiger Hartflächen muss der Benutzer bisher mehrmals seine Standposition verändern und hierbei den Reinigungsvorgang unterbrechen. Hochgelegene Dachfenster kann der Benutzer zumeist nur mittels einer Leiter erreichen.

Aus dem Dokument WO 2005/061943 A1 ist ein Dampfreinigungsgerät bekannt mit einem Boiler zum Erzeugen von Dampf, der über ein Mundstück und eine mit diesem lösbar verbindbare Auslassdüse abgegeben werden kann. Alternativ zur Auslassdüse kann an das Mundstück auch ein flexibler Auslassschlauch angeschlossen werden. Zum dampfdichten Verbinden mit dem Mundstück weist der flexible Auslassschlauch ein Kopplungsteil auf. In das Mundstück ist ein federbelastetes Rückschlagventil integriert, das mittels eines Stößels geöffnet werden kann. Die Auslassdüse weist ebenso wie das Kopplungsteil ein Stößelbetätigungselement auf, so dass das in das Mundstück integrierte Rückschlagventil sowohl beim Anschließen der Auslassdüse als auch beim Anschließen des Auslassschlauches mittels des jeweiligen Stößelbetätigungselements und des Stößels selbsttätig geöffnet wird.

Aus dem Dokument EP 0 822 776 A1 ist ein Staubsauger bekannt mit einem Staubsaugergehäuse, an das ein Gerätestiel angeschlossen werden kann. Die Versorgung mit elektrischer Energie erfolgt über eine Anschlussleitung, die wahlweise unmittelbar an das Staubsaugergehäuse oder an das dem Staubsaugergehäuse abgewandte Ende des Gerätestiels angeschlossen werden kann. Mittels des Gerätestiels kann der Staubsauger vom Benutzer an einer Bodenfläche entlanggeführt werden.

Aufgabe der vorliegenden Erfindung ist es, den Einsatzbereich des eingangs genannten Hartflächenabsauggeräts zu erweitern auf Bereiche, die außerhalb der unmittelbaren Reichweite des Benutzers liegen.

Diese Aufgabe wird erfindungsgemäß durch eine Verlängerungseinrichtung mit den Merkmalen von Patentanspruch 1 gelöst.

Am Verbindungsteil der erfindungsgemäßen Verlängerungseinrichtung ist ein Austauschteil angeordnet, das alternativ zu einem zweiten Geräteteil des Hartflächenabsauggeräts mit einem ersten Geräteteil des Hartflächenabsauggeräts lösbar verbindbar ist, wobei das Austauschteil die Betriebsfunktion des zweiten Geräteteils zumindest teilweise übernimmt. Das Austauschteil kann identisch zum zweiten Geräteteil ausgestaltet sein und dadurch dessen Betriebsfunktion vollständig übernehmen, sofern anstatt des zweiten Geräteteils das Austauschteil mit dem ersten Geräteteil des Hartflächenabsauggeräts verbunden wird. Durch die Herstellung der Verbindung zwischen dem Austauschteil und dem ersten Geräteteil ist die Verlängerungseinrichtung mit dem Hartflächenabsauggerät verbunden und bildet in Kombination mit dem Hartflächenabsauggerät ein Hartflächenabsaugsystem, mit dem auch großflächige Hartflächen, insbesondere großflächige Fensterscheiben, zuverlässig gereinigt werden können.

Das Austauschteil ist bei einer bevorzugten Ausführungsform der erfindungsgemäßen Verlängerungseinrichtung als Saugdüse, Schutzkappe, Schmutzflüssigkeitstank oder Gehäuseteil, insbesondere als Abscheidegehäuse ausgestaltet, das alternativ zur Saugdüse, einer Schutzkappe, zum Schmutzflüssigkeitstank oder zu einem Gehäuseteil des Hartflächenabsauggeräts zum Einsatz kommen kann.

Das Austauschteil und das Verbindungsteil der Verlängerungseinrichtung bilden bei einer bevorzugten Ausgestaltung der Erfindung gemeinsam ein einteiliges Kunststoffformteil aus.

Günstig ist es, wenn die Verlängerungseinrichtung ein Verlängerungsteil aufweist, an dem das Verbindungsteil gehalten ist. Vorzugsweise ist das Verlängerungsteil rohrförmig ausgestaltet.

Die Länge des Verlängerungsteils ist bevorzugt variabel.

Das Verlängerungsteil weist günstigerweise mindestens zwei teleskopierbare Rohrteile auf. Zur Änderung der Länge des Verbindungsteils können die beiden Rohrteile bei Bedarf mehr oder weniger weit ineinander gesteckt werden.

Von Vorteil ist es, wenn das Verlängerungsteil mit dem Verbindungsteil lösbar verbunden ist. Dies gibt die Möglichkeit, das Verbindungsteil am Hartflächenabsauggerät zu belassen und lediglich das Verlängerungsteil vom Verbindungsteil zu lösen, wenn das Hartflächenabsauggerät vom Benutzer lediglich an dessen Handgriff ergriffen werden soll, eine Erweiterung des Einsatzbereiches des Hartflächenabsauggeräts also nicht erforderlich ist.

Bei einer vorteilhaften Ausführungsform der erfindungsgemäßen Verlängerungseinrichtung weist die Verlängerungseinrichtung ein Gelenkteil auf, das mit dem Verbindungsteil und dem Verlängerungsteil vorzugsweise lösbar verbunden ist. Das Gelenkteil ist zwischen dem Verbindungsteil und dem Verlängerungsteil angeordnet und ermöglicht es, das Verlängerungsteil relativ zum Verbindungsteil um eine Schwenkachse zu verschwenken. Die Schwenkachse ist bevorzugt senkrecht zur Längsachse des Verlängerungsteils ausgerichtet. Mittels des Griffteils kann die Ausrichtung des Verbindungsteils relativ zum Verlängerungsteil verändert werden. Dies ermöglicht es, die Ausrichtung des Hartflächenabsauggeräts und insbesondere die Ausrichtung von dessen Saugdüse, relativ zur Ausrichtung des Verlängerungsteils zu verändern. Dadurch kann die Ausrichtung der Saugdüse auf einfache Weise an die Ausrichtung einer zu reinigenden Hartfläche, beispielsweise an die Neigung eines Dachfensters, angepasst werden. Die Handhabung des Hartflächenabsauggeräts wird dadurch vereinfacht.

Günstigerweise ist das Gelenkteil mit dem Verbindungsteil und/oder mit dem Verlängerungsteil verrastbar. Es kann beispielsweise vorgesehen sein, dass das Gelenkteil einen Gelenkzapfen aufweist, der in einen Aufnahmeschacht des Verbindungsteils einsetzbar und mit Hilfe zusammenwirkender Rastelemente mit dem Verbindungsteil lösbar verrastbar ist.

Das Verlängerungsteil weist bei einer vorteilhaften Ausgestaltung einen Verlängerungszapfen auf, der in eine Aufnahme des Gelenkteils einsetzbar und mittels zusammenwirkender Rastelemente mit dem Gelenkteil lösbar verrastbar ist.

Wie eingangs erwähnt, betrifft die Erfindung auch ein Hartflächenabsaugsystem umfassend ein tragbares Hartflächenabsauggerät zum Absaugen eines Flüssigkeits-Luftgemisches von einer Hartfläche, insbesondere von einer Fensterscheibe, mit einer Saugdüse, einem Saugaggregat und einem im Strömungsweg zwischen der Saugdüse und dem Saugaggregat angeordneten Abscheideeinrichtung zum Abscheiden von Flüssigkeit aus dem Flüssigkeits-Luftgemisch, wobei die Abscheideeinrichtung vorzugsweise über eine Flüssigkeitsauslassöffnung mit einem Schmutzflüssigkeitstank verbunden ist, und mit einem Handgriff zum Ergreifen des Hartflächenabsauggerätes. Um den Einsatzbereich des Hartflächenabsauggeräts auf Bereiche zu erweitern, die außerhalb der unmittelbaren Reichweite des Benutzers liegen, wird ein Hartflächenabsaugsystem mit den Merkmalen von Patentanspruch 8 bereitgestellt.

Die Verlängerungseinrichtung kann bedarfsweise mit dem Hartflächenabsauggerät verbunden und von diesem gelöst werden. Der Benutzer kann die Verlängerungseinrichtung an einer Handhabe ergreifen. Wurde die Verlängerungseinrichtung mit dem Hartflächenabsauggerät verbunden, so kann der Benutzer das Hartflächenabsauggerät mittels der Verlängerungseinrichtung ohne Änderung seiner Standposition an Bereichen der Hartfläche entlangführen, die er ohne Einsatz der Verlängerungseinrichtung nicht ohne Weiteres erreichen könnte. Die Verlängerungseinrichtung vergrößert somit den Einsatzbereich des Hartflächenabsauggeräts auf Bereiche, die außerhalb der unmittelbaren Reichweite des Benutzers liegen. Dies erleichtert beispielsweise die Reinigung großflächiger Fensterscheiben, denn durch den Einsatz der Verlängerungseinrichtung erhält der Benutzer einen deutlich vergrößerten Betätigungsradius, so dass auch großflächige Fensterscheiben innerhalb kurzer Zeit wirkungsvoll gereinigt werden können. Auch hochgelegene Dachfenster können mittels des Hartflächenabsauggeräts unter Einsatz der Verlängerungseinrichtung in kürzerer Zeit gereinigt werden.

Die Verlängerungseinrichtung weist ein Verbindungsteil auf, das mit dem Hartflächenabsauggerät kraft- und/oder formschlüssig verbindbar ist. Das Verbindungsteil bildet ein Kopplungselement, mit dessen Hilfe die Verlängerungseinrichtung bei Bedarf an das Hartflächenabsauggerät angekoppelt werden kann. Die Ankopplung gestaltet sich sehr einfach, da das Verbindungsteil kraftschlüssig und/oder formschlüssig mit dem Hartflächenabsauggerät verbindbar ist.

Beispielsweise kann vorgesehen sein, dass das Verbindungsteil einen Gehäusebereich des Hartflächenabsauggeräts in Umfangsrichtung zumindest teilweise umgreift, wobei es mit dem Hartflächenabsauggerät beispielsweise verklemmbar, verschraubbar oder verrastbar ist und die Klemm-, Schraub- bzw. Rastverbindung vom Benutzer vorzugsweise ohne Einsatz spezieller Werkzeuge bedarfsweise hergestellt und gelöst werden kann.

Gemäß der Erfindung weist das Hartflächenabsauggerät ein erstes und ein zweites Geräteteil aufweist, die lösbar miteinander verbindbar sind, wobei das erste Geräteteil wahlweise mit dem zweiten Geräteteil oder einem am Verbindungsteil angeordneten Austauschteil lösbar verbindbar ist, wobei das Austauschteil die Betriebsfunktion des zweiten Geräteteils zumindest teilweise übernimmt. Das Herstellen und Lösen der Verbindung der beiden Geräteteile erfolgt bevorzugt ohne spezielles Werkzeug. Insbesondere kann vorgesehen sein, dass die beiden Geräteteile über eine Rast- oder Schraubverbindung miteinander verbindbar sind. Die Verlängerungseinrichtung umfasst ein Austauschteil, das am Verbindungsteil angeordnet ist und das bei Einsatz der Verlängerungseinrichtung statt des zweiten Geräteteils des Hartflächenabsauggeräts mit dem ersten Geräteteil verbunden werden kann. Der Benutzer hat somit die Möglichkeit, das zweite Geräteteil durch das Austauschteil auszutauschen mit dem Resultat, dass das Austauschteil die Betriebsfunktion des zweiten Geräteteils zumindest teilweise übernimmt und die Verlängerungseinrichtung durch Herstellen der Verbindung zwischen dem Austauschteil und dem ersten Geräteteil mit dem Hartflächenabsauggerät mechanisch verbunden ist.

Von besonderem Vorteil ist es, wenn das Austauschteil die Betriebsfunktion des zweiten Geräteteils vollständig übernimmt, so dass das Hartflächenabsauggerät trotz seiner Verbindung mit der Verlängerungseinrichtung keinerlei Einbußen in seiner Funktionsfähigkeit erleidet. Unter der Betriebsfunktion des zweiten Geräteteils wird hierbei die Funktion verstanden, die das Geräteteil während des Betriebs des Hartflächenabsauggeräts erfülllt.

Es kann beispielsweise vorgesehen sein, dass das zweite Geräteteil die Saugdüse des Hartflächenabsauggeräts ausbildet und das Austauschteil als alternative Saugdüse ausgestaltet ist. Möchte der Benutzer die Verlängerungseinrichtung zum Einsatz bringen, so kann er die Saugdüse des Hartflächenabsauggeräts von einer Saugdüsenhalterung des Hartflächenabsauggeräts abtrennen. Die Saugdüsenhalterung bildet ein erstes Geräteteil des Hartflächenabsauggeräts und die Saugdüse bildet ein zweites Geräteteil des Hartflächenabsauggeräts. Statt der Saugdüse des Hartflächenabsauggeräts kann der Benutzer die Saugdüse der Verlängerungseinrichtung mit der Saugdüsenhalterung des Hartflächenabsauggeräts verbinden. Die Saugdüse der Verlängerungseinrichtung bildet ein Austauschteil, das statt der Saugdüse des Hartflächenabsauggeräts zum Einsatz kommen kann. Hat der Benutzer die Saugdüse der Verlängerungseinrichtung mit der Saugdüsenhalterung des Hartflächenabsauggeräts verbunden, so ist dadurch die Betriebsbereitschaft des Hartflächenabsauggeräts wieder hergestellt und das Hartflächenabsauggerät kann in Kombination mit der Verlängerungseinrichtung zur Reinigung beispielsweise großflächiger Fensterscheiben zum Einsatz kommen.

Günstigerweise umfasst das Hartflächenabsauggerät ein Gehäuseoberteil, das die Saugdüsenhalterung ausbildet. Bei einer derartigen Ausgestaltung ist die alternative Saugdüse alternativ zur Saugdüse des Hartflächenabsauggeräts mit dem Gehäuseoberteil lösbar verbindbar.

Es kann auch vorgesehen sein, dass das zweite Geräteteil eine Schutzkappe des Hartflächenabsauggeräts ausbildet und das Austauschteil als alternative Schutzkappe ausgestaltet ist. Die Schutzkappe ist bevorzugt an dem der Saugdüse abgewandten Endbereich des Hartflächenabsauggeräts angeordnet und bildet einen Stoßschutz aus. Im Sinne der voranstehenden Erläuterungen kann die Schutzkappe ein zweites Geräteteil des Hartflächenabsauggeräts ausbilden, das mit einem ersten Geräteteil, beispielsweise einem Gehäuseunterteil, des Hartflächenabsauggeräts lösbar verbindbar ist. Beispielsweise kann vorgesehen sein, dass die Schutzkappe mit dem Gehäuseunterteil verrastbar oder verschraubbar ist. Soll die Verlängerungseinrichtung zum Einsatz kommen, so kann die Schutzkappe des Hartflächenabsauggeräts vom Gehäuseunterteil getrennt werden und stattdessen kann als Austauschteil eine Schutzkappe der Verlängerungseinrichtung mit dem Gehäuseunterteil verbunden werden, so dass anschließend die Schutzkappe der Verlängerungseinrichtung die Funktion der Schutzkappe des Hartflächenabsauggeräts übernimmt. Die Verlängerungseinrichtung ist dann mechanisch belastbar mit dem Hartflächenabsauggerät verbunden, so dass dieses unter Einsatz der Verlängerungseinrichtung betrieben werden kann.

Bei einer bevorzugten Ausführungsform ist das zweite Geräteteil als Schmutzflüssigkeitstank des Hartflächenabsauggeräts ausgebildet und das Austauschteil ist als alternativer Schmutzflüssigkeitstank ausgestaltet. Bei einer derartigen Ausführungsform kann für den Einsatz der Verlängerungseinrichtung der Schmutzflüssigkeit des Hartflächenabsauggeräts durch den alternativen Schmutzflüssigkeitstank der Verlängerungseinrichtung ausgetauscht werden. Anschließend kann dann das Hartflächenabsauggerät in Kombination mit der Verlängerungseinrichtung beispielsweise zur Reinigung großflächiger Fensterscheiben zum Einsatz kommen.

Der Schmutzflüssigkeitstank des Hartflächenabsauggeräts ist bei einer vorteilhaften Ausführungsform mit einem Gehäuseunterteil des Hartflächenabsauggeräts lösbar verbindbar. Das Gehäuseunterteil bildet somit im Sinne der voranstehenden Erläuterungen ein erstes Geräteteil des Hartflächenabsauggeräts, mit dem der alternative Schmutzflüssigkeitstank alternativ zum Schmutzflüssigkeitstank des Hartflächenabsauggeräts lösbar verbindbar ist.

Es kann auch vorgesehen sein, dass das zweite Geräteteil ein Gehäuseteil des Hartflächenabsauggeräts ausbildet und das Austauschteil als alternatives Gehäuseteil ausgestaltet ist. Das Gehäuseteil des Hartflächenabsauggeräts, beispielsweise ein Gehäuseoberteil oder Gehäuseunterteil, kann bei einer derartigen Ausgestaltung durch das alternative Gehäuseteil der Verlängerungseinrichtung ersetzt werden, sofern die Verlängerungseinrichtung zum Einsatz kommen soll.

Günstig ist es, wenn ein Gehäuseoberteil des Hartflächenabsauggeräts mit einem Gehäuseunterteil des Hartflächenabsauggeräts lösbar verbindbar ist. Im Sinne der voranstehenden Erläuterungen kann dann das Gehäuseunterteil ein erstes Geräteteil des Hartflächenabsauggeräts ausbilden und das Gehäuseoberteil kann ein zweites Geräteteil des Hartflächenabsauggeräts ausbilden, wobei alternativ zum Gehäuseoberteil des Hartflächenabsauggeräts das Austauschteil der Verlängerungseinrichtung zum Einsatz kommen kann, das ein alternatives Gehäuseoberteil ausbildet.

Das Gehäuseoberteil des Hartflächenabsauggeräts bildet bei einer vorteilhaften Ausgestaltung der Erfindung ein Abscheidgehäuse aus, das die Abscheideeinrichtung aufnimmt.

Das Gehäuseunterteil des Hartflächenabsauggeräts umgibt bei einer vorteilhaften Ausführungsform das Saugaggregat und vorzugsweise auch eine Steuereinrichtung des Hartflächenabsauggeräts.

Die nachfolgende Beschreibung bevorzugter Ausführungsformen der Erfindung dient im Zusammenhang mit der Zeichnung der näheren Erläuterung. Es zeigen:
- Figur 1:: eine perspektivische Darstellung einer ersten vorteilhaften Ausführungsform eines erfindungsgemäßen Hartflächenabsaugsystems mit einem Hartflächenabsauggerät und einer Verlängerungseinrichtung, wobei die Verlängerungseinrichtung vom Hartflächenabsauggerät getrennt ist;
- Figur 2:: eine Schnittansicht nach Art einer Explosionsdarstellung des Hartflächenabsauggeräts aus Figur 1;
- Figur 3:: eine Seitenansicht der Verlängerungseinrichtung aus Figur 1;
- Figur 4:: eine Seitenansicht des Hartflächenabsaugsystems aus Figur 1, wobei die Verlängerungseinrichtung mit dem Hartflächenabsauggerät verbunden ist;
- Figur 5:: eine perspektivische Darstellung des Hartflächenabsaugsystems aus Figur 1, wobei die Verlängerungseinrichtung mit dem Hartflächenabsauggerät verbunden ist;
- und Figur 6:: eine Seitenansicht einer zweiten vorteilhaften Ausführungsform eines erfindungsgemäßen Hartflächenabsaugsystems.
In den Figuren 1 bis 5 ist schematisch eine erste vorteilhafte Ausführungsform eines erfindungsgemäßen Hartflächenabsaugsystems dargestellt, das insgesamt mit dem Bezugszeichen 10 belegt ist. Das Hartflächenabsaugsystem 10 umfasst ein tragbares Hartflächenabsauggerät 12 und eine Verlängerungseinrichtung 14, die bei Bedarf mit dem Hartflächenabsauggerät 12 verbunden werden kann, um den Einsatzbereich des Hartflächenabsauggeräts 12 zu erweitern auf Bereiche, die außerhalb der unmittelbaren Reichweite des Benutzers liegen.

Mit Hilfe des Hartflächenabsauggeräts 12 kann ein Flüssigkeitsfilm von einer Hartfläche, insbesondere von einer Fensterscheibe, abgesaugt werden. Das Hartflächenabsauggerät 12 umfasst einen Handgriff 16, der vom Benutzer ergriffen werden kann, um das Hartflächenabsauggerät 12 an der zu reinigenden Hartfläche entlangzuführen. Das Hartflächenabsauggerät 12 weist eine Saugdüse 18 auf mit einer Abstreiflippe 20 und einer Stützlippe 22, die zwischen sich einen Saugmund definieren, an den sich ein Saugkanal 24 anschließt.

In Figur 2 ist das Hartflächenabsauggerät 12 nach Art einer Explosionsdarstellung im Schnitt dargestellt. Die Saugdüse 18 ist mit einem Gehäuseoberteil 26 lösbar verbindbar. Das Gehäuseoberteil 26 bildet eine Saugdüsenhalterung und ein Abscheidegehäuse 28, das eine Abscheidekammer 30 umgibt und eine Abscheideeinrichtung 32 in Form einer Prallwand 34 aufnimmt. Ist die Saugdüse 18 mit dem Gehäuseoberteil 26 verbunden, so ragt der Saugkanal 24 in die Abscheidekammer 30. Zur Herstellung der lösbaren Verbindung zwischen der Saugdüse 18 und dem Gehäuseoberteil 26 können in der Zeichnung schematisch dargestellte, dem Fachmann an sich bekannte Rastelemente zum Einsatz kommen.

Auf der dem Saugkanal 24 abgewandten Seite der Prallwand 34 ragt in die Abscheidekammer 30 ein vorderer Leitungsabschnitt 36 einer Unterdruckleitung 38 hinein. Der vordere Leitungsabschnitt 36 ist im Gehäuseoberteil 26 angeordnet und schließt sich mit seinem der Prallwand 34 abgewandten Endbereich an einen hinteren Leitungsabschnitt 40 der Unterdruckleitung 38 an, wobei der hintere Leitungsabschnitt 40 in einem Gehäuseunterteil 42 des Hartflächenabsauggeräts 12 angeordnet ist. Das Gehäuseunterteil 42 ist mit dem Gehäuseoberteil 26 lösbar verbindbar. Hierzu kommen dem Fachmann an sich bekannte und deshalb zur Erzielung einer besseren Übersicht in der Zeichnung nicht dargestellte Rastelemente zum Einsatz. An den hinteren Leitungsabschnitt 40 der Unterdruckleitung 38 schließt sich ein im Gehäuseunterteil 42 angeordnetes Saugaggregat 44 mit einer Saugturbine 46 und einem Motor 48 an. Seitlich neben dem Motor 48 ist im Gehäuseunterteil 42 eine wiederaufladbare Batterie 50 angeordnet, die den Motor 48 mit Energie versorgt.

Das Gehäuseunterteil 42 bildet den Handgriff 16 aus, der den hinteren Leitungsabschnitt 40 der Unterdruckleitung 38 umgibt und der vom Benutzer ergriffen werden kann.

Auf der dem Handgriff 16 abgewandten Seite bildet das Gehäuseunterteil 42 eine Tankaufnahme 54, in die ein Schmutzflüssigkeitstank 56 eingesetzt ist. Bei Bedarf kann der Schmutzflüssigkeitstank 56 von der Tankaufnahme 54 entnommen und entleert werden.

Ist das Gehäuseoberteil 26 mit dem Gehäuseunterteil 42 verbunden, so steht die Abscheidekammer 30 über eine Flüssigkeitsauslassöffnung 58 mit dem Schmutzflüssigkeitstank 56 in Verbindung. Die Flüssigkeitsauslassöffnung 58 wird von einem Auslasstrichter 60 definiert, der im Gehäuseoberteil 26 angeordnet ist. An den Auslasstrichter 60 schließt sich eine Befüllungseinrichtung 62 an, über die der Schmutzflüssigkeitstank 56 mit Flüssigkeit befüllt werden kann. Die Befüllungseinrichtung 62 umfasst ein Einlassrohr 64, das in den Schmutzflüssigkeitstank 56 eintaucht, sowie ein Luftauslassrohr 66, das entlang des Einlassrohrs 64 verläuft und über das Luft aus dem Schmutzflüssigkeitstank 56 in die Abscheidekammer 30 entweichen kann, wenn der Schmutzflüssigkeitstank 56 mit Flüssigkeit befüllt wird.

Wird die Saugturbine 46 vom Motor 48 in Drehung versetzt, so wird die Abscheidekammer 30 mit Unterdruck beaufschlagt und ein Flüssigkeits-Luftgemisch kann über den Saugkanal 24 in die Abscheidekammer 30 eingesaugt werden. In der Abscheidekammer 30 kann mittels der Prallwand 34 Flüssigkeit aus dem eingesaugten Flüssigkeits-Luftgemisch abgeschieden werden. Die Flüssigkeit kann anschließend über die Flüssigkeitsauslassöffnung 58 und das Einlassrohr 64 in den Schmutzflüssigkeitstank 56 gelangen, und die eingesaugte Luft kann über die Unterdruckleitung 38, das Saugaggregat 44 und diesem in Strömungsrichtung nachgeordnete Luftauslassöffnungen 52 des Gehäuseunterteils 42 nach außen abgegeben werden.

Der dem Gehäuseoberteil 26 abgewandte Endbereich des Gehäuseunterteils 42 ist von einer Schutzkappe 68 umgeben, die mit dem Gehäuseunterteil 42 lösbar verbunden ist. Zur lösbaren Verbindung können beispielsweise miteinander zusammenwirkende Rastelemente zum Einsatz kommen. Alternativ kann vorgesehen sein, dass die Schutzkappe 68 mit dem Gehäuseunterteil 42 verschraubt werden kann.

Zum Absaugen eines Flüssigkeitsfilms von einer Hartfläche, insbesondere von einer Fensterscheibe, kann der Benutzer das Hartflächenabsauggerät 12 am Handgriff 16 ergreifen und die Saugdüse 18 mit der Abstreiflippe 20 und der Stützlippe 22 an der Hartfläche entlangführen. Falls der Benutzer den Einsatzbereich des Hartflächenabsauggeräts 12 erweitern möchte, so dass er auch außerhalb seiner unmittelbaren Reichweite angeordnete Bereiche der Hartfläche mit der Abstreiflippe 20 und der Stützlippe 22 erreichen kann, dann kann der Benutzer das Hartflächenabsauggerät 12 mit der Verlängerungseinrichtung 14 verbinden. Bei der in den Figuren 1 bis 5 dargestellten Ausführungsform umfasst die Verlängerungseinrichtung 14 ein Austauschteil in Form einer alternativen Saugdüse 72, die identisch ausgebildet ist mit der voranstehend erläuterten Saugdüse 18 und ebenfalls eine Abstreiflippe 20 und eine Stützlippe 22 aufweist sowie einen Saugkanal 24. Die alternative Saugdüse 72 ist einteilig mit einem Verbindungsteil 74 der Verlängerungseinrichtung 14 verbunden. Die alternative Saugdüse 72 bildet in Kombination mit dem Verbindungsteil 74 ein einteiliges Kunststoffformteil aus. Das Verbindungsteil 74 bildet eine Stützfläche 76 aus, die beim Herstellen der Verbindung zwischen der alternativen Saugdüse 72 und dem Gehäuseoberteil 26 an eine Außenseite 78 des Gehäuseoberteils 26 flächig angelegt werden kann, so dass das Verbindungsteil 74 vom Gehäuseoberteil 26 abstützbar ist, wenn statt der Saugdüse 18 die alternative Saugdüse 72 mit dem Gehäuseoberteil 26 verbunden ist. Das Verbindungsteil 74 umfasst einen ersten Aufnahmeschacht 80, in den ein Gelenkbolzen 82 eines Gelenkteils 84 der Verlängerungseinrichtung 14 eingesetzt werden kann, wobei mittels an sich bekannter und deshalb zur Erzielung einer besseren Übersicht in der Zeichnung nicht dargestellter Rastelemente eine Rastverbindung zwischen dem Gelenkbolzen 82 und dem ersten Aufnahmeschacht 80 erzielt wird.

Das Gelenkteil 84 weist dem Gelenkbolzen 82 abgewandt einen zweiten Aufnahmeschacht 86 auf, in den ein Verlängerungsbolzen 88 eines rohrförmigen Verlängerungsteils 90 eingesetzt werden kann.

Mittels in der Zeichnung ebenfalls nicht dargestellter, dem Fachmann an sich bekannter Rastelemente kann eine Rastverbindung zwischen dem Verlängerungsbolzen 88 und dem zweiten Aufnahmeschacht 86 hergestellt werden.

Der Gelenkbolzen 82 ist mittels des Gelenkteils 84 relativ zum zweiten Aufnahmeschacht 86 um eine senkrecht zur Längsachse 89 des Verlängerungsteils 90 ausgerichtete Schwenkachse 91 verschwenkbar und in einer gewünschten Schwenkstellung lösbar arretierbar.

Das Verlängerungsteil 90 weist ein erstes Rohrteil 92 und ein zweites Rohrteil 94 auf, die teleskopierbar miteinander verbunden sind, so dass die Länge des Verlängerungsteils 90 vom Benutzer individuell eingestellt werden kann. Der dem Gelenkteil 84 abgewandte Endbereich des zweiten Rohrteils 94 bildet eine Handhabe 96 aus, die vom Benutzer ergriffen werden kann. Dies gibt ihm die Möglichkeit, die Verlängerungseinrichtung 14 an der Handhabe 96 zu ergreifen, so dass er mittels der Verlängerungseinrichtung 14 die Abstreiflippe 20 und die Stützlippe 22 an Bereichen der Hartfläche entlangführen kann, die er ohne Einsatz der Verlängerungseinrichtung 14 nicht ohne Weiteres erreichen könnte.

Das Gelenkteil 84 gibt dem Benutzer die Möglichkeit, die Ausrichtung des Hartflächenabsauggeräts 12 bei Einsatz der Verlängerungseinrichtung 14 relativ zu einer zu reinigenden Hartfläche individuell einzustellen. Das Gelenkteil 84 weist dem Fachmann an sich bekannte Arretierungselemente auf, die zwischen einer Freigabestellung und einer Arretierungsstellung hin und her bewegbar sind. Zur Änderung der Schwenkstellung, die der Gelenkbolzen 82 relativ zum zweiten Aufnahmeschacht 86 einnehmen soll, kann der Benutzer die Arretierungselemente manuell in ihre Freigabestellung bewegen, und in der gewünschten Schwenkstellung können die Arretierungselemente in ihre Arretierungsstellung bewegt werden, so dass der Gelenkbolzen 82 relativ zum zweiten Aufnahmeschacht 86 eine vom Benutzer gewünschte Schwenkstellung beibehält.

In Figur 6 ist schematisch eine zweite vorteilhafte Ausführungsform eines Hartflächenabsaugsystems dargestellt, das insgesamt mit dem Bezugszeichen 100 belegt ist. Bei dem in Figur 6 dargestellten Hartflächenabsaugsystem 100 kommt ebenso wie bei den nachfolgend erläuterten und in den Figuren 7 bis 9 beschriebenen Hartflächenabsaugsystemen das Hartflächenabsauggerät 12 zum Einsatz, das voranstehend bereits im Einzelnen erläutert wurde.

Im Unterschied zum Hartflächenabsaugsystem 10 weist das Hartflächenabsaugsystem 100 eine Verlängerungseinrichtung 104 auf, bei der das Austauschteil nicht als alternative Saugdüse sondern als alternative Schutzkappe 108 ausgebildet ist. Zur Herstellung einer kraft- und formschlüssigen Verbindung zwischen dem Hartflächenabsauggerät 12 und der Verlängerungseinrichtung 104 kann der Benutzer die Schutzkappe 68 vom Gehäuseunterteil 42 lösen und stattdessen die alternative Schutzkappe 108 am Gehäuseunterteil 42 befestigen. Die alternative Schutzkappe 108 ist einstückig mit einem Verbindungsteil 110 der Verlängerungseinrichtung 104 verbunden. Das Verbindungsteil 110 weist einen ersten Aufnahmeschacht 112 auf. Zusätzlich zum Verbindungsteil 110 weist auch die Verlängerungseinrichtung 104 das voranstehend bereits erläuterte Gelenkteil 84 und das voranstehend ebenfalls erläuterte Verlängerungsteil 90 auf. Der Gelenkbolzen 82 kann in den ersten Aufnahmeschacht 112 des Verbindungsteils 110 eingefügt und mit diesem verrastet werden, und mittels des Gelenkteils 84 kann auch bei der Verlängerungseinrichtung 104 die Ausrichtung des Gelenkbolzens 82 relativ zum zweiten Aufnahmeschacht 86 des Gelenkteils 84 individuell eingestellt werden. Auch die Verlängerungseinrichtung 104 gibt dem Benutzer somit die Möglichkeit, den Einsatzbereich des Hartflächenabsauggeräts 12 zu erweitern auf Bereiche, die außerhalb seiner unmittelbaren Reichweite liegen.

## Patentansprüche

1. Verlängerungseinrichtung (14; 104) für ein tragbares Hartflächenabsauggerät (12) zum Absaugen eines Flüssigkeits-Luftgemisches von einer Hartfläche, insbesondere von einer Fensterscheibe, mit einer Saugdüse (18), einem Saugaggregat (44) und einer im Strömungsweg zwischen der Saugdüse (18) und dem Saugaggregat (44) angeordneten Abscheideeinrichtung (32) zum Abscheiden von Flüssigkeit aus dem Flüssigkeits-Luftgemisch, wobei die Abscheideeinrichtung (32) mit einem Schmutzflüssigkeitstank (56) verbunden ist, und mit einem Handgriff (16) zum Ergreifen des Hartflächenabsauggerätes (12); wobei die Verlängerungseinrichtung (14; 104) ein Verbindungsteil (74; 110) aufweist, das zur kraft- und/oder formschlüssigen Verbindung mit dem Hartflächenabsauggerät (12) ausgestaltet ist; **dadurch gekennzeichnet, dass** das Hartflächenabsauggerät (12) mittels der Verlängerungseinrichtung an Bereichen der Hartfläche entlangführbar ist, wobei am Verbindungsteil (74; 110) ein Austauschteil (72; 108) angeordnet ist, das alternativ zu einem zweiten Geräteteil (18; 68) des Hartflächenabsauggerätes (12) mit einem ersten Geräteteil des Hartflächenabsauggerätes (12) lösbar verbindbar ist, wobei das Austauschteil (72; 108) die Betriebsfunktion des zweiten Geräteteils zumindest teilweise übernimmt.

2. Verlängerungseinrichtung (14; 104) nach Anspruch 1, **dadurch gekennzeichnet, dass** das Austauschteil als Saugdüse (18), Schmutzflüssigkeitstank (45), Schutzkappe (68) oder Gehäuseteil (26) ausgestaltet ist.

3. Verlängerungseinrichtung (14; 104) nach Anspruch 1 oder 2, **dadurch gekennzeichnet, dass** das Austauschteil (72; 108) und das Verbindungsteil (74; 110) gemeinsam ein einteiliges Kunststoffformteil ausbilden.

4. Verlängerungseinrichtung (14; 104) nach einem der Ansprüche 1 bis 3, **dadurch gekennzeichnet, dass** die Verlängerungseinrichtung (14; 104) ein Verlängerungsteil (90) aufweist, an dem das Verbindungsteil (74; 110) gehalten ist.

5. Verlängerungseinrichtung (14; 104) nach Anspruch 4, **dadurch gekennzeichnet, dass** das Verlängerungsteil (90) mindestens zwei teleskopierbare Rohrteile (92, 94) aufweist.

6. Verlängerungseinrichtung (14; 104) nach Anspruch 4 oder 5, **dadurch gekennzeichnet, dass** das Verlängerungsteil (90) mit dem Verbindungsteil (74; 110; 126; 146) lösbar verbunden ist.

7. Verlängerungseinrichtung (14; 104) nach Anspruch 4, 5 oder 6, **dadurch gekennzeichnet, dass** die Verlängerungseinrichtung (14; 104) ein Gelenkteil (84) aufweist, das mit dem Verbindungsteil (74; 110) und mit dem Verlängerungsteil (90) verbunden ist.

8. Hartflächenabsaugsystem umfassend ein tragbares Hartflächenabsauggerät (12) zum Absaugen eines Flüssigkeits-Luftgemisches von einer Hartfläche, insbesondere von einer Fensterscheibe, mit einer Saugdüse (18), einem Saugaggregat (44) und einer im Strömungsweg zwischen der Saugdüse (18) und dem Saugaggregat (44) angeordneten Abscheideeinrichtung (32) zum Abscheiden von Flüssigkeit aus dem Flüssigkeits-Luftgemisch; wobei die Abscheideeinrichtung (32) mit einem Schmutzflüssigkeitstank (56) verbunden ist, und mit einem Handgriff (16) zum Ergreifen des Hartflächenabsauggerätes (12); **dadurch gekennzeichnet, dass** das Hartflächenabsaugsystem (10; 100) die Verlängerungseinrichtung (14; 104) nach einem der voranstehenden Ansprüche aufweist, die mit dem Hartflächenabsauggerät (12) lösbar verbindbar ist, und eine vom Benutzer ergreifbare Handhabe (96) umfasst; wobei das Verbindungsteil (74; 110) der Verlängerungseinrichtung (14; 104) mit dem Hartflächenabsauggerät (12) kraft- und/oder formschlüssig verbindbar ist; und wobei das Hartflächenabsauggerät (12) ein erstes und ein zweites Geräteteil aufweist, die lösbar miteinander verbindbar sind, wobei das erste Geräteteil wahlweise mit dem zweiten Geräteteil oder mit dem am Verbindungsteil (74; 110) angeordneten Austauschteil (72; 108) lösbar verbindbar ist.

9. Hartflächenabsaugsystem nach Anspruch 8, **dadurch gekennzeichnet, dass** das zweite Geräteteil die Saugdüse (18) des Hartflächenabsauggeräts (12) ausbildet, und das Austauschteil als alternative Saugdüse (72) ausgestaltet ist.

10. Hartflächenabsaugsystem nach Anspruch 9, **dadurch gekennzeichnet, dass** die alternative Saugdüse (72) alternativ zur Saugdüse (18) des Hartflächenabsauggerätes (12) mit einer Saugdüsenhalterung des Hartflächenabsauggerätes (12) lösbar verbindbar ist, wobei die Saugdüsenhalterung das erste Geräteteil bildet.

11. Hartflächenabsaugsystem nach Anspruch 8, **dadurch gekennzeichnet, dass** das zweite Geräteteil eine Schutzkappe (68) des Hartflächenabsauggerätes (12) ausbildet, und das Austauschteil als alternative Schutzkappe (108) ausgestaltet ist.

12. Hartflächenabsaugsystem nach Anspruch 11, **dadurch gekennzeichnet, dass** die alternative Schutzkappe (108) alternativ zur Schutzkappe (68) des Hartflächenabsauggerätes (12) mit einem Gehäuseunterteil (42) des Hartflächenabsauggerätes (12) lösbar verbindbar ist, wobei das Gehäuseunterteil (42) das erste Geräteteil bildet.

13. Hartflächenabsaugsystem nach Anspruch 8, **dadurch gekennzeichnet, dass** das zweite Geräteteil den Schmutzflüssigkeitstank (56) des Hartflächenabsauggerätes (12) ausbildet, und das Austauschteil als alternativer Schmutzflüssigkeitstank ausgestaltet ist.

14. Hartflächenabsaugsystem nach Anspruch 13, **dadurch gekennzeichnet, dass** der alternative Schmutzflüssigkeitstank alternativ zum Schmutzflüssigkeitstank (56) des Hartflächenabsauggerätes (12) mit einem Gehäuseunterteil (42) des Hartflächenabsauggerätes (12) lösbar verbindbar ist, wobei das Gehäuseunterteil (42) das erste Geräteteil bildet.

15. Hartflächenabsaugsystem nach Anspruch 8, **dadurch gekennzeichnet, dass** das zweite Geräteteil ein Gehäuseteil (26) des Hartflächenabsauggerätes (12) ausbildet, und das Austauschteil als alternatives Gehäuseteil ausgestaltet ist.

16. Hartflächenabsaugsystem nach Anspruch 15, **dadurch gekennzeichnet, dass** das Gehäuseteil (26) des Hartflächenabsauggerätes (12) ein Abscheidegehäuse (28) ausbildet, das die Abscheideeinrichtung (32) aufnimmt.

## Claims

1. Extension device (14; 104) for a portable hard surface suction cleaner (12) for sucking off a liquid-air mixture from a hard surface, in particular, from a window pane, with a suction nozzle (18), a suction unit (44) and a separation device (32) arranged in the flow path between the suction nozzle (18) and the suction unit (44) for separating off liquid from the liquid-air mixture, the separation device (32) being connected to a dirty liquid tank (56), and with a handle (16) for grasping the hard surface suction cleaner (12); the extension device (14; 104) comprising a connection part (74; 110) which is configured for connection with force and/or positive locking to the hard surface suction cleaner (12); **characterized in that** the hard surface suction cleaner (12) can be moved along areas of the hard surface by means of the extension device, an exchange part (72; 108) which as an alternative to a second apparatus part (18; 68) of the hard surface suction cleaner (12) is releasably connectable to a first apparatus part of the hard surface suction cleaner (12) being arranged on the connection part (74; 110), the exchange part (72; 108) assuming at least partially the operating function of the second apparatus part.

2. Extension device (14; 104) in accordance with claim 1, **characterized in that** the exchange part is configured as suction nozzle (18), dirty liquid tank (45), protective cap (68) or housing part (26).

3. Extension device (14; 104) in accordance with claim 1 or 2, **characterized in that** the exchange part (72; 108) and the connection part (74; 110) jointly form a one-piece plastic molded part.

4. Extension device (14; 104) in accordance with any one of claims 1 to 3, **characterized in that** the extension device (14; 104) comprises an extension part (90) on which the connection part (74; 110) is held.

5. Extension device (14; 104) in accordance with claim 4, **characterized in that** the extension part (90) comprises at least two telescopic tube parts (92, 94).

6. Extension device (14; 104) in accordance with claim 4 or 5, **characterized in that** the extension part (90) is releasably connected to the connection part (74; 110; 126; 146).

7. Extension device (14; 104) in accordance with claim 4, 5 or 6, **characterized in that** the extension device (14; 104) comprises a joint part (84) which is connected to the connection part (74; 110) and to the extension part (90).

8. Hard surface suction cleaning system comprising a portable hard surface suction cleaner (12) for sucking off a liquid-air mixture from a hard surface, in particular, from a window pane, with a suction nozzle (18), a suction unit (44) and a separation device (32) arranged in the flow path between the suction nozzle (18) and the suction unit (44) for separating off liquid from the liquid-air mixture; the separation device (32) being connected to a dirty liquid tank (56), and with a handle (16) for grasping the hard surface suction cleaner (12); **characterized in that** the hard surface suction cleaning system (10; 100) comprises the extension device (14; 104) in accordance with any one of the preceding claims, which is releasably connectable to the hard surface suction cleaner (12), and has a grip (96) which can be grasped by the user; the connection part (74; 110) of the extension device (14; 104) being connectable to the hard surface suction cleaner (12) with force and/or positive locking; and the hard surface suction cleaner (12) comprising a first and a second apparatus part, which are releasably connectable to each other, the first apparatus part being selectively releasably connectable to the second apparatus part or to the exchange part (72; 108) arranged on the connection part (74; 110).

9. Hard surface suction cleaning system in accordance with claim 8, **characterized in that** the second apparatus part forms the suction nozzle (18) of the hard surface suction cleaner (12), and the exchange part is configured as alternative suction nozzle (72).

10. Hard surface suction cleaning system in accordance with claim 9, **characterized in that** the alternative suction nozzle (72) as an alternative to the suction nozzle (18) of the hard surface suction cleaner (12) is releasably connectable to a suction nozzle holder of the hard surface suction cleaner (12), the suction nozzle holder forming the first apparatus part.

11. Hard surface suction cleaning system in accordance with claim 8, **characterized in that** the second apparatus part forms a protective cap (68) of the hard surface suction cleaner (12), and the exchange part is configured as alternative protective cap (108).

12. Hard surface suction cleaning system in accordance with claim 11, **characterized in that** the alternative protective cap (108) as an alternative to the protective cap (68) of the hard surface suction cleaner (12) is releasably connectable to a lower housing part (42) of the hard surface suction cleaner (12), the lower housing part (42) forming the first apparatus part.

13. Hard surface suction cleaning system in accordance with claim 8, **characterized in that** the second apparatus part forms the dirty liquid tank (56) of the hard surface suction cleaner (12), and the exchange part is configured as alternative dirty liquid tank.

14. Hard surface suction cleaning system in accordance with claim 13, **characterized in that** the alternative dirty liquid tank as an alternative to the dirty liquid tank (56) of the hard surface suction cleaner (12) is releasably connectable to a lower housing part (42) of the hard surface suction cleaner (12), the lower housing part (42) forming the first apparatus part.

15. Hard surface suction cleaning system in accordance with claim 8, **characterized in that** the second apparatus part forms a housing part (26) of the hard surface suction cleaner (12), and the exchange part is configured as alternative housing part.

16. Hard surface suction cleaning system in accordance with claim 15, **characterized in that** the housing part (26) of the hard surface suction cleaner (12) forms a separation housing (28) which accommodates the separation device (32).

## Revendications

1. Dispositif d'allonge (14 ; 104) pour un appareil d'aspiration de surface dure (12) portatif destiné à aspirer un mélange d'air et de liquide d'une surface dure, en particulier d'une vitre de fenêtre, comprenant une buse d'aspiration (18), un groupe d'aspiration (44) et un dispositif de séparation (32) agencé dans le trajet d'écoulement entre la buse d'aspiration (18) et le groupe d'aspiration (44) pour séparer le liquide du mélange d'air et de liquide, le dispositif de séparation (32) étant relié à un réservoir de liquide sale (56), et comprenant une poignée (16) destinée à saisir l'appareil d'aspiration de surface dure (12), le dispositif d'allonge (14 ; 104) comprenant une pièce de liaison (74 ; 110) qui est conçue pour établir une liaison à force et/ou par coopération de formes avec l'appareil d'aspiration de surface dure (12), **caractérisé en ce que** l'appareil d'aspiration de surface dure (12) peut être guidé le long de zones de la surface dure au moyen du dispositif d'allonge, une pièce interchangeable (72 ; 108), qui peut être reliée de manière détachable à une première partie de l'appareil d'aspiration de surface dure (12) au lieu d'une deuxième partie (18 ; 68) de l'appareil d'aspiration de surfaces dures (12), étant agencée sur la pièce de liaison (74 ; 110), la pièce interchangeable (72 ; 108) remplissant au moins en partie la fonction opérationnelle de la deuxième partie de l'appareil.

2. Dispositif d'allonge (14 ; 104) selon la revendication 1, **caractérisé en ce que** la pièce interchangeable est réalisée sous la forme d'une buse d'aspiration (18), d'un réservoir de liquide sale (45), d'un capuchon de protection (68) ou d'une partie de boîtier (26).

3. Dispositif d'allonge (14 ; 104) selon la revendication 1 ou 2, **caractérisé en ce que** la pièce interchangeable (72 ; 108) et la pièce de liaison (74 ; 110) constituent conjointement une pièce moulée en matière plastique d'une seule pièce.

4. Dispositif d'allonge (14 ; 104) selon l'une quelconque des revendications 1 à 3, **caractérisé en ce que** le dispositif d'allonge (14 ; 104) comprend une pièce d'allonge (90) sur laquelle la pièce de liaison (74 ; 110) est maintenue.

5. Dispositif d'allonge (14 ; 104) selon la revendication 4, **caractérisé en ce que** la pièce d'allonge (90) comprend au moins deux parties tubulaires (92, 94) télescopiques.

6. Dispositif d'allonge (14 ; 104) selon la revendication 4 ou 5, **caractérisé en ce que** la pièce d'allonge (90) est reliée de manière détachable à la pièce de liaison (74 ; 110 ; 126 ; 146).

7. Dispositif d'allonge (14 ; 104) selon la revendication 4, 5 ou 6, **caractérisé en ce que** le dispositif d'allonge (14 ; 104) comprend une pièce articulée (84) qui est reliée à la pièce de liaison (74 ; 110) et à la pièce d'allonge (90).

8. Système d'aspiration de surfaces dures comprenant un appareil d'aspiration de surface dure (12) portatif destiné à aspirer un mélange de liquide et d'air d'une surface dure, en particulier d'une vitre de fenêtre, comprenant une buse d'aspiration (18), un groupe d'aspiration (44) et un dispositif de séparation (32) agencé dans le trajet d'écoulement entre la buse d'aspiration (18) et le groupe d'aspiration (44) pour séparer le liquide du mélange d'air et de liquide, le dispositif de séparation (32) étant relié à un réservoir de liquide sale (56), et comprenant une poignée (16) destinée à saisir l'appareil d'aspiration de surface dure (12), **caractérisé en ce que** le système d'aspiration de surface dure (10 ; 100) comprend le dispositif d'allonge (14 ; 104) selon l'une quelconque des revendications précédentes, qui peut être relié de manière détachable à l'appareil d'aspiration de surface dure (12), et comporte une poignée (96) pouvant être saisie par l'utilisateur, la pièce de liaison (74 ; 110) du dispositif d'allonge (14 ; 104) pouvant être reliée à force et/ou par coopération de formes à l'appareil d'aspiration de surface dure (12), et l'appareil d'aspiration de surface dure (12) comprenant une première et une deuxième partie, qui peuvent être reliées l'une à l'autre de manière détachable, la première partie de l'appareil pouvant être reliée sélectivement à la deuxième partie de l'appareil ou à la pièce interchangeable (72 ; 108) agencée sur la pièce de liaison (74 ; 110).

9. Système d'aspiration de surface dure selon la revendication 8, **caractérisé en ce que** la deuxième partie de l'appareil constitue la buse d'aspiration (18) de l'appareil d'aspiration de surface dure (12), et la pièce interchangeable est réalisée sous la forme d'une autre buse d'aspiration (72).

10. Système d'aspiration de surface dure selon la revendication 9, **caractérisé en ce que** l'autre buse d'aspiration (72), en variante de la buse d'aspiration (18) de l'appareil d'aspiration de surface dure (12), peut être reliée de manière détachable, à un support de buse d'aspiration de l'appareil d'aspiration de surface dure (12), le support de buse d'aspiration formant la première partie de l'appareil.

11. Système d'aspiration de surface dure selon la revendication 8, **caractérisé en ce que** la deuxième partie de l'appareil constitue un capuchon de protection (68) de l'appareil d'aspiration de surface dure (12), et la pièce interchangeable est réalisée sous la forme d'un autre capuchon de protection (108).

12. Système d'aspiration de surface dure selon la revendication 11, **caractérisé en ce que** l'autre capuchon de protection (108), en variante du capuchon de protection (68) de l'appareil d'aspiration de surface dure (12), peut être relié de manière détachable à une partie inférieure de boîtier (42) de l'appareil d'aspiration de surface dure (12), la partie inférieure de boîtier (42) formant la première partie de l'appareil.

13. Système d'aspiration de surface dure selon la revendication 8, **caractérisé en ce que** la deuxième partie de l'appareil constitue le réservoir de liquide sale (56) de l'appareil d'aspiration de surface dure (12), et la pièce interchangeable est réalisée sous la forme d'un autre réservoir de liquide sale.

14. Système d'aspiration de surface dure selon la revendication 13, **caractérisé en ce que** l'autre réservoir de liquide sale, en variante du réservoir de liquide sale (56) de l'appareil d'aspiration de surface dure (12), peut être relié de manière détachable à une partie inférieure de boîtier (42) de l'appareil d'aspiration de surface dure (12), la partie inférieure de boîtier (42) formant la première partie de l'appareil.

15. Système d'aspiration de surface dure selon la revendication 8, **caractérisé en ce que** la deuxième partie de l'appareil constitue une partie de boîtier (26) de l'appareil d'aspiration de surface dure (12), et la pièce interchangeable est réalisée sous la forme d'une autre partie de boîtier.

16. Système d'aspiration de surface dure selon la revendication 15, **caractérisé en ce que** la partie de boîtier (26) de l'appareil d'aspiration de surface dure (12) constitue un boîtier de séparation (28) qui loge le dispositif de séparation (32).
